# EUROPÄISCHE PATENTSCHRIFT

(11) **EP 1 394 413 B1**
(45) Veröffentlichungstag und Bekanntmachung des Hinweises auf die Patenterteilung: **12.10.2016**
(21) Anmeldenummer: 02019521.0
(22) Anmeldetag: 31.08.2002
(51) Int. Cl.: F04B 39/00

(54) **Hubkolbenverdichter für gasförmige Medien mit verringerter Bauhöhe**
Piston compressor with reduced size
Compresseur à piston de taille réduite

(43) Veröffentlichungstag der Anmeldung: 03.03.2004
(73) Patentinhaber: Continental Teves AG & Co. OHG, 60488 Frankfurt (DE)
(72) Erfinder: Folchert, Uwe, Dr., 31867 Lauenau (DE)

(56) Entgegenhaltungen:
- DE-A- 10 005 929
- FR-A- 2 752 269
- US-A- 2 023 466
- US-A- 4 848 213
- US-A- 5 378 123
- US-A- 5 531 574
- US-A- 5 644 969

## Beschreibung

Die vorliegende Erfindung betrifft einen Hubkolbenverdichter für gasförmige Medien, insbesondere für eine Niveauregelanlage in Kraftfahrzeugen nach dem Oberbegriff des Anspruchs 1.

Ein derartiger Hubkolbenverdichter ist aus der deutschen Patentschrift DE19903025C2 bekannt. Der in dieser Druckschrift beschriebene Hubkolbenverdichter für gasförmige Medien weist einen innerhalb eines Zylinders bewegbaren Kolben auf. Ein außerhalb des Zylinders liegendes Ende des Kolbens ist über eine Kurbelwelle mit einer Antriebswelle eines Elektromotors verbunden. Der Kolbenverdichter und die Antriebsvorrichtung sind jeweils in einem Verdichtergehäuse und einem Antriebsvorrichtungsgehäuse angeordnet. Am Verdichtergehäuse ist im Bereich des Kolbens ein rohrförmiges, einstückig mit dem Verdichtergehäuse ausgebildetes Ansatzstück angeordnet, wobei das Verdichtergehäuse und das Antriebsvorrichtungsgehäuse einstückig ausgebildet sind. Der aus dieser Druckschrift bekannte und in herkömmlicher Bauweise gestaltete Hubkolbenverdichter hat den Nachteil einer großen Bauweise und einer hohen Reibung des Kolbenringes an der Zylinderlaufbahn insbesondere im Ansaughub.

Weiterhin ist aus der deutschen Patentschrift DE10005929C2 ein Hubkolbenverdichter bekannt, welcher über einen Antriebsmotor eine Kolbenmaschine antreibt. Ein Arbeitsraum eines Zylinders weist ein Volumen auf, welches zwischen einem Kleinstwert und einem Größtwert pulsiert. Über getrennt, mit Ein- und Auslassorganen versehene Ein- und Auslassöffnungen, wird ein Medium durch den Einlass hinein- und durch den Auslass hinausgestoßen. Dem Arbeitsraum des Zylinders ist ein von einem Kurbelwellengehäuse umhüllter Kurbelwellenraum vorgeschaltet. Über einen mittels Lufteinlassventil verschließbaren Ansaugstutzen ist der Kurbelwellenraum mit der Umgebung verbunden, wobei das Lufteinlassventil ein Rotationsventil ist und synchron zur Drehbewegung der Kurbelwelle steuerbar ist. Dem Rotationsventil ist ein in den Ansaugstutzen integrierter Ansaugfilter vorgeschaltet. Der Ansaugstutzen, der Ansaugfilter und das Rotationsventil bilden eine einzige Baueinheit. Auch der aus dieser Druckschrift bekannte und in herkömmlicher Bauweise gestaltete Hubkolbenverdichter hat den Nachteil einer großen Bauweise und einer hohen Reibung des Kolbenringes an der Zylinderlaufbahn insbesondere im Ansaughub.

Die US 4 848 213 offenbart einen Kolbenkompressor ohne Ölschmierung, bei dem die Achse des Kompressionszylinders im Hinblick auf die Achse des Kurbeltriebs mit einem "offset", also einem Versatz, so angeordnet ist, dass während des Kompressionshubes die Schrägstellung des Kolbens und damit die Reibung zwischen Kolbendichtung und Zylinderwänden minimiert wird. Der Versatz besteht im Wesentlichen in einer Parallelverschiebung der Achsen.

Auch die US 5 378 123 offenbart eine solche Parallelverschiebung der Achsen bei einem Kolbenkompressor für ein Kühlmittel, um zusätzlich zu selbstschmierenden Eigenschaften der Kolbendichtung die Reibung zwischen Kolbendichtung und Zylinderwänden weiter zu verringern.

Die US 2 023 466 offenbart eine Kolbenpumpe, bei der die Kolbenstange oder die Kolbenfläche zur Achse des Kompressionszylinders geneigt ausgebildet sind, bzw. bei der der Zylinderboden geneigt ausgebildet ist. Hier dient die Konstruktion im Wesentlichen dazu, Luftverluste and der Kolbendichtung zu vermeiden.

Die FR 2 752 269 offenbart ebenfalls einen Kompressor mit einer eine solchen Parallelverschiebung der Achsen des Kurbeltriebs relativ zur Achse des Kompressionszylinders, bei dem weiterhin die Kolbenfläche zur Achse der Kolbenstange geneigt ausgebildet ist. Damit sollen sowohl das Totvolumen im Kompressionshub als auch die Reibung vemindert werden.

Auch die US 5 531 574 offenbart einen Kühlmittelkompressor mit einer Parallelverschiebung der Achsen des Kurbeltriebs relativ zur Achse des Kompressionszylinders und einer besonderen Werkstoffpaarung zwischen Kolbendichtung und Zylindermaterial zur Reduktion der Reibung.

Die DE 100 05 929 A1 offenbart einen Kompressor für einKraftfahrzeug-Luftfedersystem, bei dem durch eine besondere Ventilausbildung im Kurbelgehäuse die Füll- und Kompressionsvorgänge bei der Kompression verbessert werden.

Aufgabe der Erfindung ist es, einen Hubkolbenverdichter verbesserter Bauart mit geringer Bauhöhe und einer reduzierten Reibung des Kolbenringes an der Zylinderlaufbahn zu schaffen.

Diese Aufgabe wird erfindungsgemäß durch die Merkmale des Anspruchs 1 gelöst. Dabei weist die Fläche des Endstückes des Zylinderkopfes, welche zum Kurbelgehäuse hin orientiert ist, eine in Richtung des Kolbens ausgebildete Rundung auf. Die Fläche des Endstückes des Zylinderkopfes, also der Zylinderboden, welcher zum Kurbelgehäuse hin orientiert ist, weist mit einer solchen Rundung oder Wölbung somit eine kugel- oder tonnenförmige Kontur auf, bei der die Außenfläche der Wölbung der kugel- oder tonnenförmigen Kontur zum Kurbelgehäuse hin orientiert ist, so dass der Schadraum (Totvolumen) reduziert wird und damit die Leistungsfähigkeit und der Wirkungsgrad des Hubkolbenverdichters erhöht wird

Dabei ist vorgesehen, dass die Längsachse der Zylinderlaufbahn gegenüber der ersten Raumachse verschwenkt ist. Ein Vorteil liegt darin, dass dadurch der Schwenkwinkel des Kolbenringes gegenüber der Zylinderlaufbahn insbesondere im Verdichtungshub am besten angepasst werden kann und die maximale Reduzierung der Bauhöhe des Hubkolbenverdichters erzielt wird. Ein weiterer Vorteil ist, dass sich der Schwenkwinkel des Kolbenringes gegenüber der Zylinderlaufbahn insbesondere im Verdichtungshub über eine möglichst große Strecke des Verdichtungs- und/oder Ansaughubes innerhalb eines für die Dichtigkeit des Kolbenringes zur Zylinderlaufbahn, des Kolbenringverschleißes und/oder der Kolbenringlebensdauer optimalen Bereiches bewegt.

Der maximale Schwenkwinkel der Kolbenringlängsachse gegenüber der Längsachse der Zylinderlaufbahn ist bei der Aufwärtsbewegung des Kolbens (Verdichtungshub) kleiner, als bei der Abwärtsbewegung des Kolbens (Ansaughub), wobei die Längsachse der Zylinderlaufbahn gegenüber der ersten Raumachse versetzt ist. Der Schwenkwinkel des Kolbenringes gegenüber der Zylinderlaufbahn und damit der Kolbenringlängsachse gegenüber der Längsachse der Zylinderlaufbahn ist bezüglich Verformung, Druckbelastung und damit Dichtigkeit des Kolbenringes auf einen maximal zulässigen Wert begrenzt. Dies trifft insbesondere bei der Aufwärtsbewegung des Kolbens (dem Verdichtungshub) zu, da dann erhöhte Anforderungen hinsichtlich Verformung, Druckbelastung und damit Dichtigkeit an die Kontaktstelle Kolbenring und Zylinderlaufbahn gestellt werden. Der Vorteil der Erfindung ist insbesondere darin zu sehen, dass infolge dessen die Bauhöhe des Hubkolbenverdichters durch eine Reduzierung der Pleuellänge und entsprechend reduzierter Länge der Zylinderlaufbahn verringert werden kann, ohne den Kolbenring unzulässig hoch zu beanspruchen und den maximal zulässigen Schwenkwinkel im Verdichtungshub zu überschreiten. Die verringerte Bauhöhe des Hubkolbenverdichters lässt sich durch eine Reduzierung der Pleuellänge und entsprechend reduzierter Länge der Zylinderlaufbahn erzielen, wobei die Längsachse der Zylinderlaufbahn gegenüber der ersten Raumachse versetzt angeordnet ist, so dass der maximale Schwenkwinkel des Kolbenringes gegenüber der Zylinderlaufbahn im Verdichtungshub den maximal zulässigen Wert nicht überschreitet. Ein weiterer Vorteil der Erfindung ist insbesondere darin zu sehen, dass der maximale Schwenkwinkel im Ansaughub, wo keine erhöhten Anforderung an den Kolbenring hinsichtlich Verformung, Druckbelastung und Dichtigkeit gestellt werden, größer als der maximal zulässige Schwenkwinkel ist, was zu einer Verminderung der Reibung und einer Verbesserung des Ansaugvorganges im Ansaughub führt.

Die Längsachse der Zylinderlaufbahn ist gegenüber der ersten Raumachse um einen Winkel zwischen 0,5° und 7° verschwenkt. Ein Vorteil der Erfindung ist, dass sich der maximale Schwenkwinkel des Kolbenringes gegenüber der Zylinderlaufbahn insbesondere im Verdichtungshub hinsichtlich der Dichtigkeit des Kolbenringes zur Zylinderlaufbahn, des Kolbenringverschleißes und/oder der Kolbenringlebensdauer innerhalb des optimalen Bereiches insbesondere von 4° bis 8° bewegt.

Gemäß einer Weiterbildung der Erfindung nach Anspruch 2 ist vorgesehen, dass der Schnittpunkt der Längsachse der Zylinderlaufbahn mit der ersten Raumachse im Bereich der Auf- und Abwärtsbewegung des Kolbens innerhalb der Zylinderlaufbahn liegt. Ein Vorteil der Weiterbildung der Erfindung ist, dass der Hubkolbenverdichter sehr kompakt ausgeführt werden kann und eine optimale Bauraumausnutzung vorgenommen werden kann.

Gemäß einer Weiterbildung der Erfindung nach Anspruch 3 ist vorgesehen, dass der Schnittpunkt der Längsachse der Zylinderlaufbahn mit der ersten Raumachse in der Mitte des Bereiches der Auf- und Abwärtsbewegung des Kolbens innerhalb der Zylinderlaufbahn liegt. Ein Vorteil der Weiterbildung der Erfindung ist, dass die Änderung der Amplitude des Schwenkwinkels des Kolbenringes gegenüber der Zylinderlaufbahn über die gesamte Strecke der Kolbenringbewegung insbesondere im Verdichtungshub sehr gering ist. Ein weiterer Vorteil der Weiterbildung der Erfindung ist, dass der Hubkolbenverdichter sehr kompakt ausgeführt werden kann und eine optimale Bauraumausnutzung vorgenommen werden kann.

Gemäß einer Weiterbildung der Erfindung nach Anspruch 4 ist vorgesehen, dass der Schnittpunkt der Längsachse der Zylinderlaufbahn mit der ersten Raumachse im oberen Umkehrpunkt des Kolbens innerhalb der Zylinderlaufbahn liegt. Ein Vorteil der Weiterbildung der Erfindung ist, dass der optimale Schwenkwinkel des Kolbenringes gegenüber der Zylinderlaufbahn im oberen Bereich des Verdichtungshubes und somit im Bereich der höchsten Belastung für den Kolbenring durch die im Verdichtungshub vorherrschenden hohen und entsprechend der Verdichtung größer werdenden Drücke liegt.

Es ist konstruktiv möglich, dass die Auslassöffnung mit dem die Auslassöffnung umgebenden Material in die Zylinderlaufbahn einseitig eintaucht und die Ebene des Endstückes, welches zum Kurbelgehäuse hin orientiert ist, senkrecht zur ersten Raumachse verläuft. Ein Vorteil der Weiterbildung der Erfindung ist, dass der Schadraum auf einfach Art und Weise reduziert wird und Bauraum eingespart wird.

Ausführungsbeispiele und weitere Vorteile der Erfindung werden im Zusammenhang mit den nachstehenden Figuren erläutert, darin zeigen:
Fig.1 Eine Schnittansicht eines Hubkolbenverdichters
Fig.2-6 Eine schematische Darstellung der Kinematik eines Hubkolbenverdichters

Die Figur 1 beschreibt einen Hubkolbenverdichter 10 in herkömmlicher Bauweise. Der Zylinderkopf 20 ist in diesem Ausführungsbeispiel einstückig mit einem zylinderförmigen Bauteil 56 ausgebildet und weist einen Auslasskanal 22 auf. Der Auslasskanal 22 wird zum Trocknergehäuse 28 von einem Auslassventil 24 verschlossen, welches aus einem Elastomerkörper, einem Blattventil oder dergleichen besteht. Eine im Zylinderkopf 20 befestigte Ventilfeder 26 drückt das Auslassventil 24 bei keinem oder nur geringem Druckgefälle auf den Dichtsitz des Auslasskanals 22 und verschliesst diesen zum Trocknergehäuse 28 hin. Die Funktion eines Trockners insbesondere für Luft ist hinlänglich bekannt und wird an dieser Stelle nicht näher beschrieben.

Das zylinderförmige Bauteil 56 weist eine Zylinderlaufbahn 58 mit einer hohen Oberflächengüte auf und ist an dem einen Ende mit einem Kurbelgehäuse 42 verbunden. Der Zylinderkopf 20 und das zylinderförmige Bauteil 56 können auch aus separaten Bauteilen hergestellt werden. So kann zum Beispiel das zylinderförmige Bauteil 56 aus einem Standardbauteil, wie einem Rohr, kostengünstig hergestellt werden. Mittels einer Pressverbindung oder dergleichen wird der Zylinderkopf 20 mit dem zylinderförmigen Bauteil 56 verbunden.

Im Kurbelgehäuse 42 ist eine Kurbelwelle 38 angeordnet, welche mit einem Zapfen in den Innenring eines Lagers 36 eingepresst ist. Der Aussenring des Lagers 36 ist in dem Kurbelgehäsue befestigt. Die Kurbelwelle 38 weist einen Kurbelwellenzapfen 44 auf, welcher zur Aufnahme eines Lagers 40 und damit eines Pleuels 50 dient. Das Lager 40 ist fest mit dem Pleuel 50 verbunden und wird mittels einer Schraube 46 und einer Scheibe 48 oder dergleichen an dem Kurbelwellenzapfen 44 fixiert. Das Pleuel 50 weist eine Längsachse 64 auf, welche in diesem Ausführungsbeispiel mit der Längsachse eines fest mit dem Pleuel 50 verbundenen Kolbens 60 und der Längsachse eines im Kolben 60 fixierten Kolbenringes 54 übereinstimmt. Der Kolben 60 und/oder der Kolbenring 54 können aber auch eine von der Längsachse 60 des Pleuels 50 unterschiedliche Längsachse aufweisen. Der Kolben 60 ist zusammen mit dem Pleuel 50 als sogenannter Pendelkolben ausgeführt, d.h. der Kolben 60 ist starr mit dem Pleuel 50 verbunden.

Im Kolben ist ein Einlasskanal 62 angeordnet, welcher den Verdichtungsraum mit dem Raum zum Kurbelgehäuse 42 hin verbindet. Der Einlasskanal 62 wird bei der Aufwärtsbewegung des Kolbens 60 (Verdichtungshub) von einem Einlassventil 66 zum verschlossen, so dass keine Luft vom Verdichtungsraum zum Innenraum des Kurbelghäuses 42 strömen kann, und wird bei der Abwärtsbewegung des Kolbens 60 (Ansaughub) geöffnet, so dass Luft von dem Innenraum des Kurbelgehäuses 42 zum Verdichtungsraum strömen kann. Es ist aber auch denkbar, dass der Einlasskanal 62 und damit auch das Einlassventil 66 im Zylinderkopf 20 angeordnet werden. Das Einlassventil 66 kann, wie in diesem Ausführungsbeispiel gezeigt, als Blattventil oder in bekannter Weise als elastomerer Ventilkörper mit oder ohne Ventilfeder ausgestaltet sein.

Die Symmetrieachse des Lagers 36 stimmt mit einer Antriebsachse 31 einer fest mit der Kurbelwelle 38 verbundenen Antriebswelle 34 der Antriebseinheit überein. Die Antriebseinheit wird in diesem Ausführungsbeispiel von einem Elektromotor gebildet dessen Funktion bekannt ist und nicht näher beschrieben wird. Es ist die Verwendung jeder anderen bekannten Antriebstechnik, wie zum Beispiel eine pneumatischen oder hydraulischen Antriebes, möglich. Die Antriebswelle 34 des Elektromotors wird auf der einen Seite in dem Lager 36 und auf der anderen Seite in einem Lager 32 gelagert. Das Lager 32 ist in einem Motorgehäuse 30 fixiert, welches fest mit dem Kurbelgehäuse 42 verbunden ist.

Die Figur 2 zeigt schematisch die Kinematik eines Hubkolbenverdichters. Ein schematisch dargestellter Kolben 228 und ein schematisch dargestelltes Pleuel 230 sind im oberen Totpunkt des Kolbens 228 dargestellt. In dieser Stellung befindet sich auch ein Drehpunkt des Kurbelwellenzapfens 44 (s.Fig.1) im oberen Umkehrpunkt 231. Eine erste Raumachse 222 schneidet den oberen Umkehrpunkt 231 des Kurbelwellenzapfens 44 (s.Fig.1) und einen Drehpunkt 232 der Antriebsachse 31 (s.Fig.1). Eine Längsachse 220 des zylinderförmigen Bauteils 56 und der Zylinderlaufbahn 58 schneidet den Drehpunkt 232 der Antriebsachse 31 (s.Fig.1) nicht, sondern ist gegenüber der ersten Raumachse 222 um einen Winkel 238 verschwenkt. Vorzugsweise liegt der Schwenkwinkel 238 in einem Bereich zwischen 0,5° und 7°.

Der Drehpunkt des Kurbelwellenzapfens 44 (s.Fig.1) beschreibt bei einer Drehung um 360° um den Drehpunkt 232 der Antriebsachse 31 (s.Fig.1) einen Bewegungskreis 234, welcher einen Radius aufweist, der der Exzentrizität der Kurbelwelle 38 (s. Fig.l) entspricht. Die Bewegungsrichtung 239 des Drehpunktes des Kurbelwellenzapfens 44 (s.Fig.1) verläuft gegen den Uhrzeigersinn. Zwischen der Oberseite des Kolbens 228 und der Fläche des Zylinderkopfes 224 befindet sich ein möglichst geringer Spalt, welcher das Totvolumen des Hubkolbenverdichters darstellt. Die Fläche des Zylinderkopfes 224 ist senkrecht zur ersten Raumachse 222. Ebenso ist eine Schiefstellung dieser zu ersten Raumachse 222 möglich, zum Beispiel kann die Fläche des Zylinderkopfes 224 senkrecht zur Längsachse der Zylinderlaufbahn verlaufen, so dass das Totvolumen möglichst gering gehalten wird.

Die Figur 2a zeigt ebenfalls schematisch die Kinematik eines Hubkolbenverdichters. Der Kolben 228 ist in seinem unteren Totpunkt dargestellt. Der Kurbelwellenzapfen 44 (s.Fig.1) befindet sich in seinem unteren Umkehrpunkt 235. Damit erstreckt sich der Bewegungsbereich 226 des Kolbens 228 von der Unterseite der Kolbens 228 im unteren Totpunkt zur Oberseite des Kolbens 228 im oberen Totpunkt. Der Schnittpunkt 221 der Längsachse 220 der Zylinderlaufbahn 58 mit der ersten Raumachse 222 liegt innerhalb der Zylinderlaufbahn und innerhalb eines Bewegungsbereiches 226 des Kolbens 228.

Die Figur 3 zeigt den Kolben 228 und das Pleuel 230 in der maximalen Schwenkstellung im Verdichtungshub. Vorzugsweise steht die Kurbelwelle (Verbindung von Drehpunkt der Antriebsachse 232 zum Drehpunkt des Kurbelwellenzapfens) senkrecht zur Längsachse 64 des Pleuels 230. Die Längsachse 64 des nicht dargestellten Kolbenringes, welche in diesem Ausführungsbeispiel identisch mit der Längsachse des Kolbens 228 und des Pleuels 230 ist, weist gegenüber der Längsachse 220 der Zylinderlaufbahn 58 einen Schwenkwinkel 236 auf. Der Schwenkwinkel 236 entspricht dem maximalen Schwenkwinkel des Kolbenringes zur Zylinderlaufbahn 58 im Verdichtungshub.

Die Figur 4 zeigt den Kolben 228 und das Pleuel 230 in der maximalen Schwenkstellung im Ansaughub. Vorzugsweise steht die Kurbelwelle (Verbindung von Drehpunkt der Antriebsachse 232 zum Drehpunkt des Kurbelwellenzapfens) senkrecht zur Längsachse 64 des Pleuels 230. Die Längsachse 64 des nicht dargestellten Kolbenringes, welche in diesem Ausführungsbeispiel identisch mit der Längsachse 64 des Kolbens 228 und des Pleuels 230 ist, weist gegenüber der Längsachse 220 der Zylinderlaufbahn 58 einen Schwenkwinkel 240 auf. Der Schwenkwinkel 240 entspricht dem maximalen Schwenkwinkel des Kolbenringes zur Zylinderlaufbahn 58 im Ansaughub. Wie aus den Figuren 3 und 4 zu erkennen ist, ist der maximale Schwenkwinkel 236 im Verdichtungshub kleiner als der maximale Schwenkwinkel 240 im Ansaughub.

Die Figur 5 zeigt den Kolben 228 und das Pleuel 230 in einer Stellung während des Verdichtungshubes kurz vor dem oberen Totpunkt. Die Längsachse 64 des Kolbenringes, des Kolbens 228 und/oder des Pleuels 230 ist zu dem in Fig.5 dargestellten Zeitpunkt identisch mit der Längsachse 220 der Zylinderlaufbahn 58. In diesem Ausführungsbeispiel ist die dem Kolben 228 zugewandte Fläche des Zylinderkopfes 224 rund oder zylinderförmig ausgebildet. Die Aussenkontur der Rundung der Fläche 224 weist jeweils in Richtung des Kolbens, so dass das Totvolumen möglichst gering ist. Der Mittelpunkt der Rundung bzw. die Längsachse des Zylinders der Fläche 224 liegt auf bzw. schneidet vorzugsweise die Längsachse 220der Zylinderlaufbahn 58. Es ist aber auch denkbar, dass die erste Raumachse 222 oder eine weitere Achse den Mittelpunkt der Rundung bzw. die Längsachse des Zylinders der Fläche 224 schneidet.

Die Figur 6 zeigt schematisch die Kinematik eines Hubkolbenverdichters. Die Längsachse 220 der Zylinderlaufbahn 58 ist gegenüber der ersten Raumachse 222 parallel versetzt und schneidet nicht den Drehpunkt 232 der Antriebsachse 31 (s.Fig.1). Vorzugsweise ist, wie hier gezeigt, auch das zylinderförmige Bauteil 56 parallel zur ersten Raumachse versetzt. Die parallele Versetzung der Längsachse 220 zur ersten Raumachse 222 kann entweder so vorgenommen werden, dass die Längsachse 242 des Pleuels 230 in zwei Punkten während des Ansaughubes (wie gezeigt) oder in zwei Punkten während des Verdichtungshubes mit der Längsachse 220 der Zylinderlaufbahn 58 übereinstimmen.

Bei der parallelen Versetzung der Längsachse 220 zur ersten Raumachse 222 sind die Längsachse 242 des Pleuels 230 und die Längsachse 244 des Kolbens 228 und/oder des Kolbenringes nicht identisch. Die Achse 244 des Kolbens 228 und/oder der Kolbenringes weisen einen anderen Schwenkwinkel gegenüber der Längsachse 220 der Zylinderlaufbahn 58 auf, als die Längsachse 242 des Pleuels 230. Die Längsachse 220 der Zylinderlaufbahn 58 stimmt im oberen Totpunkt mit der Längsachse 244 des Kolbens bzw. des Kolbenringes überein, so dass ein sehr geringes Totvolumen entsteht. Der Schwenkwinkel und damit die Verschwenkung der Längsachse 244 des Kolbenringes gegenüber der Längsachse 220 der Zylinderlaufbahn 58 kann beispielsweise auf ein geringes Maximum oder eine geringe Amplitude insbesondere während des Verdichtungshubes ausgerichtet sein.

### Bezugszeichenliste

### (ist Teil der Beschreibung)

- 10: Hubkolbenverdichter
- 20: Zylinderkopf
- 22: Auslasskanal
- 24: Auslassventil
- 26: Ventilfeder
- 28: Trockner
- 30: Motorgehäuse
- 31: Antriebsachse
- 32: Lager
- 34: Antriebswelle
- 36: Lager
- 38: Kurbelwelle
- 40: Lager
- 42: Kurbelgehäuse
- 44: Kurbelwellenzapfen
- 46: Schraube
- 48: Scheibe
- 50: Pleuel
- 52: Niet
- 54: Kolbenring
- 56: Zylinderförmiges Bauteil
- 58: Zylinderlaufbahn
- 60: Kolben
- 62: Einlasskanal
- 64: Längsachse (Kolben, Kolbenring, Pleuel)
- 66: Einlassventil
- 220: Längsachse der Zylinderlaufbahn
- 221: Schnittpunkt (Längsachse 220 + erste Raumachse 222)
- 222: Erste Raumachse
- 224: Fläche des Zylinderkopfes
- 226: Arbeitsbereich des Kolbens
- 228: Kolben (schematisch)
- 230: Pleuel (schematisch)
- 231: Oberer Umkehrpunkt Kurbelwellenzapfen
- 232: Drehpunkt der Antriebsachse
- 234: Bewegungskreis des Kurbelwellenzapfens (Exzentrizität)
- 235: Unterer Umkehrpunkt Kurbelwellenzapfen
- 236: Maximaler Schwenkwinkel im Verdichtungshub
- 238: Schwenkwinkel Längsachse der Zylinderlaufbahn zur ersten Raumachse
- 240: Maximaler Schwenkwinkel im Ansaughub
- 242: Längsachse (Pleuel)
- 244: Längsachse (Kolben, Kolbenring)

## Patentansprüche

1. Hubkolbenverdichter (10) für gasförmige Medien, insbesondere für eine Niveauregelanlage in Kraftfahrzeugen, enthaltend
• eine Antriebsquelle und ein Kurbelgehäuse (42), die miteinander verbunden sind, wobei eine Antriebswelle (34) eine daran befestigte Kurbelwelle (38) mit einem Kurbelwellenzapfen (44) antreibt,
• einen Zylinderkopf (20), welcher an dem Kurbelgehäuse (42) befestigt ist,
• mindestens eine Auslassöffnung (22) mit mindestens einem Auslassventil (24) und mindestens eine Einlassöffnung (62) mit mindestens einem Einlassventil (66),
• ein zylinderförmiges Bauteil (56), welches an dem Kurbelgehäuse (42) befestigt ist und eine innenliegende Zylinderlaufbahn (58) mit einer Längsachse (220) aufweist,
• ein Pleuel (50, 230) mit einem daran angebundenen Kolben (60, 228) mit einem Kolbenring (54), wobei das Pleuel (50,230) von der Kurbelwelle (38) und damit der Kolben (60, 228) in der Zylinderlaufbahn (58) hin- und herbewegt wird,
• eine erste Raumachse (222), die den Drehpunkt (232) der Antriebswelle (34)und den Drehpunkt des Kurbelwellenzapfens (44) in einem oberen Umkehrpunkt (231) des Kurbelwellenzapfens (44) schneidet, wobei
der maximale Schwenkwinkel (238, 240) der Kolbenringlängsachse (64, 244) gegenüber der Längsachse (220) der Zylinderlaufbahn (58) bei der Aufwärtsbewegung des Kolbens kleiner ist, als bei der Abwärtsbewegung des Kolbens (60, 228) und dass die Längsachse (220) der Zylinderlaufbahn (58) gegenüber der ersten Raumachse (222) versetzt ist, wobei die Längsachse (220) der Zylinderlaufbahn (58) gegenüber der ersten Raumachse (222) verschwenkt ist, **dadurch gekennzeichnet, dass** die Fläche (224) des Endstückes des Zylinderkopfes (20), welche zum Kurbelgehäuse (42) hin orientiert ist, eine in Richtung des Kolbens ausgebildete Rundung aufweist, und dass die Längsachse (220) der Zylinderlaufbahn (58) gegenüber der ersten Raumachse (222) um einen Winkel zwischen 0,5° und 7° verschwenkt ist.

2. Hubkolbenverdichter (10) nach einem oder mehreren der vorherigen Ansprüche **dadurch gekennzeichnet, dass** der Schnittpunkt der Längsachse (220) der Zylinderlaufbahn mit der ersten Raumachse (222) im Bereich der Auf- und Abwärtsbewegung (226) des Kolbens (60, 228) innerhalb der Zylinderlaufbahn (58) liegt.

3. Hubkolbenverdichter (10) nach einem oder mehreren der vorherigen Ansprüche **dadurch gekennzeichnet, dass** der Schnittpunkt der Längsachse (220) der Zylinderlaufbahn (58) mit der ersten Raumachse (222) in der Mitte des Bereiches der Auf- und Abwärtsbewegung (226) des Kolbens (60, 228) innerhalb der Zylinderlaufbahn (58) liegt.

4. Hubkolbenverdichter (10) nach einem oder mehreren der vorherigen Ansprüche **dadurch gekennzeichnet, dass** der Schnittpunkt der Längsachse (220) der Zylinderlaufbahn (58) mit der ersten Raumachse (222) im oberen Umkehrpunkt des Kolbens (60, 228) innerhalb der Zylinderlaufbahn (58) liegt.

## Claims

1. Reciprocating-piston compressor (10) for gaseous media, in particular for a ride-height control system in motor vehicles, comprising
• a drive source and a crankcase (42) which are connected to one another, wherein a drive shaft (34) drives a crankshaft (38) which is fastened to said drive shaft and which has a crankpin (44),
• a cylinder head (20) which is fastened to the crankcase (42),
• at least one outlet opening (22) with at least one outlet valve (24) and at least one inlet opening (62) with at least one inlet valve (66),
• a cylindrical component (56) which is fastened to the crankcase (42) and which has an internally situated cylinder barrel (58) with a longitudinal axis (220),
• a connecting rod (50, 230) having a piston (60, 228) which is attached thereto and which has a piston ring (54), wherein the connecting rod (50, 230) is moved in reciprocating fashion by the crankshaft (38), and thus the piston (60, 228) is moved in reciprocating fashion in the cylinder barrel (58),
• a first spatial axis (222) which intersects the centre of rotation (232) of the drive shaft (34) and the centre of rotation of the crankpin (44) at an upper reversal point (231) of the crankpin (44), wherein
the maximum pivot angle (238, 240) of the piston ring longitudinal axis (64, 244) relative to the longitudinal axis (220) of the cylinder barrel (58) is smaller during the upward movement of the piston than during the downward movement of the piston (60, 228), and the longitudinal axis (220) of the cylinder barrel (58) is offset with respect to the first spatial axis (222), wherein the longitudinal axis (220) of the cylinder barrel (58) is pivoted relative to the first spatial axis (222), **characterized in that** that surface (224) of the end piece of the cylinder head (20) which is oriented toward the crankcase (42) has a rounding formed in the direction of the piston, and **in that** the longitudinal axis (220) of the cylinder barrel (58) is pivoted relative to the first spatial axis (222) by an angle of between 0.5° and 7°.

2. Reciprocating-piston compressor (10) according to one or more of the preceding claims, **characterized in that** the point of intersection of the longitudinal axis (220) of the cylinder barrel with the first spatial axis (222) lies in the range of the upward and downward movement (226) of the piston (60, 228) within the cylinder barrel (58).

3. Reciprocating-piston compressor (10) according to one or more of the preceding claims, **characterized in that** the point of intersection of the longitudinal axis (220) of the cylinder barrel (58) with the first spatial axis (222) lies in the centre of the range of the upward and downward movement (226) of the piston (60, 228) within the cylinder barrel (58).

4. Reciprocating-piston compressor (10) according to one or more of the preceding claims, **characterized in that** the point of intersection of the longitudinal axis (220) of the cylinder barrel (58) with the first spatial axis (222) lies at the upper reversal point of the piston (60, 228) within the cylinder barrel (58).

## Revendications

1. Compresseur à piston (10) pour milieux gazeux, en particulier pour une installation de régulation de niveau dans des véhicules automobiles, contenant :
- une source d'entraînement et un carter de vilebrequin (42) qui sont connectés l'un à l'autre, un arbre d'entraînement (34) entraînant un vilebrequin (38) fixé sur celui-ci avec un tourillon de vilebrequin (44),
- une culasse (20) qui est fixée au carter de vilebrequin (42),
- au moins une ouverture de sortie (22) avec au moins une soupape de sortie (24) et au moins une ouverture d'entrée (62) avec au moins une soupape d'entrée (66),
- un composant cylindrique (56) qui est fixé au carter de vilebrequin (42) et qui présente une surface de glissement de cylindre (58) située à l'intérieur, avec un axe longitudinal (220),
- une bielle (50, 230) avec un piston (60, 228) connecté sur celle-ci avec un segment de piston (54), la bielle (50, 230) étant déplacée suivant un mouvement de va-et-vient par le vilebrequin (38) et donc le piston (60, 228) dans la surface de glissement de cylindre (58),
- un premier axe spatial (222) qui coupe le centre (232) de l'arbre d'entraînement (34) et le centre du tourillon de vilebrequin (44) dans un point d'inversion supérieur (231) du tourillon de vilebrequin (44),
l'angle de pivotement maximal (238, 240) de l'axe longitudinal du segment de piston (64, 244) par rapport à l'axe longitudinal (220) de la surface de glissement de cylindre (58) lors du mouvement vers le haut du piston étant inférieur à celui lors du mouvement vers le bas du piston (60, 228) et l'axe longitudinal (220) de la surface de glissement de cylindre (58) étant décalé par rapport au premier axe spatial (222), l'axe longitudinal (220) de la surface de glissement de cylindre (58) étant pivoté par rapport au premier axe spatial (222), **caractérisé en ce que** la surface (224) du bout de la culasse (20) qui est orientée vers le carter de vilebrequin (42) présente un arrondissement réalisé dans la direction du piston, et **en ce que** l'axe longitudinal (220) de la surface de glissement de cylindre (58) est pivoté par rapport au premier axe spatial (222) d'un angle compris entre 0,5° et 7°.

2. Compresseur à piston (10) selon l'une quelconque ou plusieurs des revendications précédentes, **caractérisé en ce que** le point d'intersection de l'axe longitudinal (220) de la surface de glissement de cylindre avec le premier axe spatial (222) est situé dans la région du mouvement vers le haut et vers le bas (226) du piston (60, 228) à l'intérieur de la surface de glissement de cylindre (58).

3. Compresseur à piston (10) selon l'une quelconque ou plusieurs des revendications précédentes, **caractérisé en ce que** le point d'intersection de l'axe longitudinal (220) de la surface de glissement de cylindre (58) avec le premier axe spatial (222) est situé au milieu de la région du mouvement vers le haut et vers le bas (226) du piston (60, 228) à l'intérieur de la surface de glissement de cylindre (58).

4. Compresseur à piston (10) selon l'une quelconque ou plusieurs des revendications précédentes, **caractérisé en ce que** le point d'intersection de l'axe longitudinal (220) de la surface de glissement de cylindre (58) avec le premier axe spatial (222) est situé au point d'inversion supérieur du piston (60, 228) à l'intérieur de la surface de glissement de cylindre (58).
